# EUROPÄISCHE PATENTSCHRIFT

(11) **EP 0 842 079 B1**
(45) Veröffentlichungstag und Bekanntmachung des Hinweises auf die Patenterteilung: **19.05.1999**
(21) Anmeldenummer: 96923869.0
(22) Anmeldetag: 15.07.1996
(51) Int. Cl.: B61G 5/10

(54) **FAHRZEUG, INSBESONDERE SCHIENENFAHRZEUG**
VEHICLE, IN PARTICULAR RAIL VEHICLE
VEHICULE, NOTAMMENT VEHICULE SUR RAILS

(30) Priorität: 28.07.1995 DE 29512123 U
(43) Veröffentlichungstag der Anmeldung: 20.05.1998
(73) Patentinhaber: DUEWAG AKTIENGESELLSCHAFT, 47829 Krefeld (DE)
(72) Erfinder: HOFMANN, Lothar, D-47802 Krefeld (DE); IPPERS, Reinhold, D-47239 Duisburg (DE); THAUER, Dietmar, D-47829 Krefeld (DE); SCHMIDT, Oswald, D-91052 Erlangen (DE); MAYER, Felix, D-91054 Erlangen (DE)
(86) Internationale Anmeldenummer: DE9601324
(87) Internationale Veröffentlichungsnummer: WO9705006

(56) Entgegenhaltungen:
- DE-B- 1 110 205
- DE-C- 3 500 359

## Beschreibung

Die Erfindung betrifft ein Fahrzeug, insbesondere ein Schienenfahrzeug, gebildet aus wenigstens zwei gelenkig miteinander verbundenen Fahrzeugsektionen, zwischen denen ein entsprechend den Relativbewegungen bei Kurvenfahrt sowie bei Mulden- bzw. Kuppenfahrt bemessener Zwischenraum besteht, wobei den Fahrzeugsektionen zumindest eine, sich beispielsweise im Dachbereich erstreckende Leitung für elektrischen Strom, Luft oder Hydraulikflüssigkeit zugeordnet ist, die einen die Relativbewegungen der Fahrzeugsektionen ausgleichenden Leitungsabschnitt aufweist.

Bei bekannten Fahrzeugen mit den zuvor genannten Merkmalen ist der die Relativbewegungen der Fahrzeugsektionen ausgleichende Leitungsabschnitt als etwa halbkreisförmiger Bogen ausgeführt, der entweder nach unten in den Zwischenraum der Fahrzeugsektionen hineinragt (DE-PS 237 458) oder aber im Dachbereich des Fahrzeuges nach oben weisend über den Zwischenraum hinweg verläuft (DE-GM 1 793 336; Zeitschrift ZEV + DET Glasers Annalen 1995 Nr. 3 Seite 81 Bild 1 und Seite 82 Bild 2). In beiden Anordnungen muß für den Leitungsabschnitt ein Mindestradius eingehalten werden, der Beschädigungen des Leitungsabschnittes - z. B. Knickstellen eines dickeren Elektrokabels - bei allen Relativbewegungen der Fahrzeugsektionen ausschließt. Dieser Mindestradius kann dazu führen, daß der Zwischenraum zwischen den Fahrzeugsektionen größer als an sich für die Kurvenfahrt und die Mulden- bzw. Kuppenfahrt erforderlich zu bemessen ist. Das gesamte Fahrzeug wird dadurch länger, ohne jedoch einen Zuwachs an Fahrgastraum zu bieten. Die über das Fahrzeugdach nach oben weisende Anordnung des Leitungsabschnittes wird auch aus optischen und aerodynamischen Gründen als ungünstig angesehen.

Der Erfindung liegt die Aufgabe zugrunde, ein Fahrzeug der gattungsgemäßen Art auf einfache Weise so auszubilden, daß für die Fahrzeugsektionen ein kürzerer Zwischenraum realisierbar ist, wobei der elastische Leitungsabschnitt vor Beschädigungen geschützt und eine optisch sowie aerodynamisch günstige Gestaltung erzielt werden sollen.

Diese Aufgabe wird erfindungsgemäß dadurch gelöst, daß der Zwischenraum zwischen den Fahrzeugsektionen durch eine die Leitung umhüllende und mit dieser schubfest verbundene Hülse überbrückt ist, wobei der die Relativbewegungen der Fahrzeugsektionen ausgleichende Leitungsabschnitt außerhalb der Hülse in horizontaler Anordnung verläuft.

Um Verwindungen der Fahrzeugsektionen ohne weiteres kompensieren zu können, besteht nach einer Ausgestaltung der Erfindung die Hülse aus einem elastischen Werkstoff, wie z. B. Gummi oder PVC.

Gemäß einer nächsten Ausführungsform der Erfindung ist vorgesehen, daß die Hülse an der einen Fahrzeugsektion befestigt und gegenüber der anderen Fahrzeugsektion gleitend geführt ist (Festlager und Loslager). Die Hülse kann sich also nur zu einer Fahrzeugsektion hin bewegen, so daß einerseits die Befestigung der Hülse in unmittelbarer Nähe des Zwischenraumes möglich ist, andererseits die Länge der gleitend geführten Seite vergrößert werden kann.

Eine alternative, vor allem bei Leitungen mit erheblichem Durchmesser günstige Ausgestaltung der Erfindung liegt darin, daß die Hülse gegenüber beiden Fahrzeugsektionen gleitend geführt ist (zwei Loslager), wobei sich an beide Enden der Hülse jeweils ein die Relativbewegungen der Fahrzeugsektionen ausgleichender, horizontaler Leitungsabschnitt anschließt.

Im Hinblick auf einen so lange wie möglich verschleißfreien Einsatz, ist es in erfindungsgemäßer Weiterbildung gegeben, daß die Hülse entsprechend der Länge ihres Gleitweges und/oder die Fahrzeugsektion im Bereich der Gleitführung eine reibungsmindernde Beschichtung aufweist.

Falls mehrere Leitungen über den Zwischenraum hinweg geführt werden sollen, empfiehlt es sich im Sinne einer Integration, die Hülse entsprechend einer erfindungsgemäßen Ergänzung in ihrem Querschnitt oval zu gestalten. Als Versteifung einer solchen, insbesondere aus elastischem Werkstoff gebildeten Hülse gegen Durchbiegen bietet sich vertikaler Steg an, der im Inneren der Hülse verläuft. Eine zusätzliche Funktion des Steges ist dadurch erreichbar, daß der Steg zumindest ein Ende der Hülse überragt und dort für den schubfesten Anschluß der Leitung eingerichtet ist.

Die mit dem Gegenstand nach der Erfindung erzielbaren Vorteile bestehen insbesondere darin, daß die Fahrzeugsektionen besonders eng, also mit nur kurzem Zwischenraum, miteinander verbunden werden können. Daraus ergeben sich eine geringere Gesamtlänge des Fahrzeuges oder aber bei gleicher Länge ein größerer Fahrgastraum innerhalb der Fahrzeugsektionen. Weiter günstig sind bei dem erfindungsgemäßen Fahrzeug die Leitungen gegenüber Beschädigungen zuverlässig geschützt und optisch sowie aerodynamisch günstig angeordnet.

Ein Ausführungsbeispiel der Erfindung ist in der Zeichnung schematisch dargestellt und wird im folgenden näher beschrieben. Es zeigen
- Fig. 1: ein Schienenfahrzeug in Seitenansicht,
- Fig. 2: den Bereich A des Fahrzeuges nach Fig. 1 in der Draufsicht,
- Fig. 3: den Bereich A aus Fig. 1 in vergrößerter Seitenansicht,
- Fig. 4: die Ansicht zu Fig. 3 in Richtung des Pfeiles Z.

Das in Fig. 1 gezeigte Fahrzeug 1 ist aus den Fahrzeugsektionen 2, 3 und 4 gebildet, wobei die äußeren Sektionen 2 und 4 mit der mittleren Sektion 3 durch Kupplungen 7 und 8 gelenkig verbunden sind. Zwischen den Fahrzeugsektionen 2 und 3 sowie 3 und 4 bestehen Zwischenräume 5 bzw. 6, die entsprechend den bei Kurvenfahrt sowie bei Mulden- und Kuppenfahrt auftretenden Relativbewegungen bemessen sind. Im Dachbereich der Fahrzeugsektionen 2, 3 und 4 erstrecken sich beispielsweise zwei Leitungen 14 und 15 (siehe Fig. 2) für elektrischen Strom, Luft oder Hydraulikflüssigkeit, wobei im Bereich der Zwischenräume 5 und 6 Leitungsüberführungen 9 und 10 vorgesehen sind. Die Leitungen 14 und 15 sowie die Leitungsüberführungen 9 und 10 können entweder zusätzlich zur vorbeschriebenen Anordnung im Dachbereich oder alternativ auch in Ersatz dieser Anordnung in jeder beliebigen Höhe des Fahrzeuges 1 plaziert werden, beispielsweise unterflur im Bereich der Kupplungen 7 und 8.

Gemäß Fig. 2 enthalten die Leitungsüberführungen 9 und 10 jeweils eine Hülse 11 und 12 aus elastischem Werkstoff, z. B. Gummi oder PVC. Die an der Fahrzeugsektion 3 befestigten und gegenüber der anderen Fahrzeugsektion 4 (bzw. 2) gleitend geführten Hülsen 11 und 12 umhüllen die Leitungen 14 und 15, die schubfest mit den Hülsen 11 und 12 verbunden und durch Halterungen 13 an der Fahrzeugsektion 3 fixiert sind. Zum Ausgleich der Relativbewegungen der Fahrzeugsektionen 2, 3 und 4 - beispielsweise in der Kurvenstellung nach Fig. 2 - dienen elastische Leitungsabschnitte 16, die außerhalb der Hülsen 11 und 12 in horizontaler Anordnung in Fahrzeugquerrichtung verlaufen.

Die Fig. 3 und 4 veranschaulichen eine Möglichkeit für die Gestaltung der Hülse 11 (ebenso auch der Hülse 12) und deren fahrzeugseitige Befestigung bzw. Lagerung. Abweichend von einer durchaus denkbaren Rohrform ist die Hülse 11 in ihrem Querschnitt oval ausgebildet. Diese ovale Hülse 11 enthält einen vertikalen Steg 18, der die Formstabilität erhöht und sozusagen zwei Kammern schafft für die Unterbringung von beispielsweise aus Kabelbäumen bestehenden Leitungen (nicht dargestellt). Der Steg 18 ragt aus den Enden der Hülse 11 heraus, so daß dort ein bei der Montage einfach zugänglicher schubfester Anschluß der Leitungen herstellbar ist, beispielsweise mittels der in Fig. 2 gezeigten Halterungen 13.

Wie aus Fig. 3 und 4 weiter ersichtlich ist, haben die Fahrzeugsektionen 3 und 4 aus Strangpreßprofilen oder in Blechbauweise erstellte Endrahmen 19 bzw. 20, die mit Öffnungen für den Durchtritt der Hülse 11 versehen sind. In diese Öffnungen sind Kragen 21 eingeschweißt, wobei der Kragen 21 der Fahrzeugsektion 4 im Hinblick auf die seitlichen Bewegungen der Hülse 11 als Langloch 22 ausgeführt ist. Die Befestigung der Hülse 11 am Endrahmen 19 der Fahrzeugsektion 3 erfolgt durch eine Anschraubplatte 23, die mit der Hülse 11 fest verbunden ist, z. B. durch Kleben oder Vulkanisieren. Zum horizontalen Führen der Hülse 11 gegenüber der Fahrzeugsektion 4 dienen den Kragen 21 umgreifende U-Profile 24, die eine reibungsmindernde Beschichtung 17 aufweisen. Zusätzlich ist die Hülse 11 mit einer solchen Beschichtung 17 versehen, und zwar auf der Länge ihres Gleitweges gegenüber den U-Profilen 24 der Fahrzeugsektion 4, wobei die Länge der Beschichtung etwa der Hälfte der gesamten Hülsenlänge entspricht.

Alternativ zu der in Fig. 3 dargestellten Aufnahme der Hülse 11 in einem Festlager (linker Bildteil) und in einem Loslager (rechter Bildteil) ist eine Ausführungsform mit zwei Loslagern möglich. In diesem Falle könnte der rechte Bildteil auch auf der linken Seite verwirklicht werden.

Für den Fall, daß die Fahrzeugsektionen 2, 3 und 4 im Betrieb häufiger entkuppelt werden sollen, besteht die Möglichkeit, die Hülse 11 nach Art einer Steckverbindung trennbar auszuführen und dabei einfache Rundstecker einzusetzen. Die Hülse 11 übernimmt dann nicht nur die Funktion, eine Leitung oder mehrere Leitungen zu führen, sondern auch deren Kontakt herzustellen.

### Liste der Bezugszeichen

- 1: Fahrzeug
- 2, 3, 4: Fahrzeugssektion
- 5, 6: Zwischenraum
- 7, 8: Kupplung
- 9, 10: Leitungsüberführung
- 11, 12: Hülse
- 13: Halterung
- 14, 15: Leitung
- 16: elastischer Leitungsabschnitt
- 17: reibungsmindernde Beschichtung
- 18: vertikaler Steg
- 19, 20: Endrahmen
- 21: Kragen
- 22: Langloch
- 23: Anschraubplatte
- 24: U-Profil

## Patentansprüche

1. Fahrzeug, insbesondere Schienenfahrzeug, gebildet aus wenigstens zwei gelenkig miteinander verbundenen Fahrzeugsektionen (2, 3, 4), zwischen denen ein entsprechend den Relativbewegungen bei Kurvenfahrt sowie bei Mulden-bzw. Kuppenfahrt bemessener Zwischenraum (5, 6) besteht, wobei den Fahrzeugsektionen (2, 3, 4) zumindest eine, sich beispielsweise im Dachbereich erstreckende Leitung (14, 15) für elektrischen Strom, Luft oder Hydraulikflüssigkeit zugeordnet ist, die einen die Relativbewegungen der Fahrzeugsektionen (2, 3, 4) ausgleichenden Leitungsabschnitt (16) aufweist, dadurch gekennzeichnet, daß der Zwischenraum (5, 6) zwischen den Fahrzeugsektionen (2, 3, 4) durch eine die Leitung (14, 15) umhüllende und mit dieser schubfest verbundene Hülse (11, 12) überbrückt ist, wobei der die Relativbewegungen der Fahrzeugsektionen (2, 3, 4) ausgleichende Leitungsabschnitt (16) außerhalb der Hülse (11, 12) in horizontaler Anordnung verläuft.

2. Fahrzeug nach Anspruch 1, dadurch gekennzeichnet, daß die Hülse (11, 12) aus einem elastischen Werkstoff (z. B. Gummi, PVC) besteht.

3. Fahrzeug nach Anspruch 1 oder 2, dadurch gekennzeichnet, daß die Hülse (11, 12) an der einen Fahrzeugsektion (3) befestigt und gegenüber der anderen Fahrzeugsektion (2, 4) gleitend geführt ist (Festlager und Loslager).

4. Fahrzeug nach Anspruch 1 oder 2, dadurch gekennzeichnet, daß die Hülse (11, 12) gegenüber beiden Fahrzeugsektionen (3 bzw. 2, 4) gleitend geführt ist (zwei Loslager), wobei sich an beide Enden der Hülse (11, 12) jeweils ein die Relativbewegungen der Fahrzeugsektionen (2, 3, 4) ausgleichender, horizontaler Leitungsabschnitt (16) anschließt.

5. Fahrzeug nach Anspruch 3 oder 4, dadurch gekennzeichnet, daß die Hülse (11, 12) entsprechend der Länge ihres Gleitweges und/oder die Fahrzeugsektion (2, 4) im Bereich der Gleitführung eine reibungsmindernde Beschichtung (17) aufweist.

6. Fahrzeug nach einem der Ansprüche 1 bis 5, dadurch gekennzeichnet, daß die Hülse (11, 12) in ihrem Querschnitt oval gestaltet ist.

7. Fahrzeug nach Anspruch 6, dadurch gekennzeichnet, daß die ovale Hülse (11, 12) einen deren Formstabilität erhöhenden vertikalen Steg (18) enthält.

8. Fahrzeug nach Anspruch 7, dadurch gekennzeichnet, daß der Steg (18) zumindest ein Ende der Hülse (11, 12) überragt und dort für den schubfesten Anschluß der Leitung (14, 15) eingerichtet ist.

## Claims

1. A vehicle, in particular a rail vehicle, that compromises at least two vehicle sections (2, 3, 4) that are interconnected in an articulated manner, between which there is an intermediate space (5, 6) that is sized to permit the relative displacements of the vehicle sections that occur when the rail vehicle is negotiating curves, depressions, or bosses, at least one line (14, 15) for electric current, air, or hydraulic fluid that is arranged, for example, in the roof area being associated with the vehicle sections (2, 3, 4), this line incorporating a section (16) that compensates for relative displacements of the vehicle sections (2, 3, 4), characterised in that the intermediate space (5, 6) between the vehicles sections (2, 3, 4) is bridged by a sleeve (11, 12) that encloses the line (14, 15) and is joined to said line in a shear-resistant manner, the line section (16) that compensates for the relative displacements of the vehicle sections (2, 3, 4) extending horizontally outside the sleeve (11, 12).

2. A vehicle as defined in Claim 1, characterized in that the sleeve (11, 12) is of a flexible material (e.g., rubber, PVC ) .

3. A vehicle as defined in Claim 1 or Claim 2, characterized in that the sleeve is secured to one vehicle section (3) and is supported so as to slide relative to the other vehicle section (2, 4) (fixed attachment and loose attachment).

4. A vehicle as defined in Claim 1 or Claim 2, characterised in that the sleeve (11, 12) is supported so as to slide relative to the two vehicle sections (3 or 2, 4, respectively) (two loose attachments), a horizontal section (16) of line that compensates for the relative displacements of the vehicle sections (2, 3, 4) being adjacent to both ends of the sleeve (11, 12).

5. A vehicle as defined in Claim 3 or Claim 4, characterised in that according to the length of its slide path and/or the vehicle section (2, 4) the sleeve (11, 12) is provided with a friction-reducing coating (17) in the area of the sliding support.

6. A vehicle as defined in one of the Claims 1 to 5, characterized in that the sleeve (11, 12) is of oval cross-section .

7. A vehicle as defined in Claim 6, characterised in that the oval sleeve (11, 12) incorporates a vertical web (18) that increases its stability with respect to its shape.

8. A vehicle as defined in Claim 7, characterised in that the web (18) extends beyond at least one end of the sleeve (11, 12), where it is prepared for sheer-resistant connection ofthe line (14, 15).

## Revendications

1. Véhicule, notamment véhicule sur rails, constitué d'au moins deux sections de véhicule (2, 3, 4) mutuellement reliées en articulation, entre lesquelles existe un espace intermédiaire (5, 6) dimensionné conformément aux mouvements relatifs lors du passage de courbes ainsi que de dépressions ou de dos d'âne, au moins une conduite (14, 15) pour du courant électrique, de l'air ou du liquide hydraulique, s'étendant par exemple dans la région du toit, étant associée aux sections de véhicule (2, 3, 4), conduite qui présente un tronçon de conduite (16) compensant les mouvements relatifs des sections de véhicule (2, 3, 4), **caractérisé** en ce que l'espace intermédiaire (5, 6) entre les sections de véhicule (2, 3, 4) est surmonté par un manchon (11, 12) entourant la conduite (14, 15) et assemblé à cette dernière en résistance au cisaillement, le tronçon de conduite (16) compensant les mouvements relatifs des sections de véhicule (2, 3, 4) s'étendant horizontalement en dehors du manchon (11, 12).

2. Véhicule selon la revendication 1, **caractérisé** en ce que le manchon (11, 12) est constitué d'un matériau élastique (par exemple caoutchouc, CPV).

3. Véhicule selon la revendication 1 ou 2, **caractérisé** en ce que le manchon (11, 12) est fixé sur une section de véhicule (3) et est guidé en coulissement par rapport à l'autre section de véhicule (2, 4) (palier fixe et palier libre).

4. Véhicule selon la revendication 1 ou 2, **caractérisé** en ce que le manchon (11, 12) est guidé en coulissement par rapport aux deux sections de véhicule (3 ou 2, 4) (deux paliers libres), un tronçon de conduite (16) horizontal respectif, compensant les mouvements relatifs des sections de véhicule (2, 3, 4), se raccordant aux deux extrémités du manchon (11, 12).

5. Véhicule selon la revendication 3 ou 4, **caractérisé** en ce que le manchon (11, 12) présente dans la région du guidage en coulissement, conformément à la longueur de sa course de coulissement et/ou de la section de véhicule (2, 4), un revêtement (17) réduisant le frottement.

6. Véhicule selon une des revendications 1 à 5, **caractérisé** en ce que le manchon (11, 12) est réalisé de section ovale.

7. Véhicule selon la revendication 6, **caractérisé** en ce que le manchon ovale (11, 12) contient une nervure verticale (18) augmentant sa stabilité de forme.

8. Véhicule selon la revendication 7, **caractérisé** en ce que la nervure (18) dépasse d'au moins une extrémité du manchon (11, 12) et y est conçue pour le raccordement de la conduite (14, 15) en résistance au cisaillement.
